# FASCICULE DE BREVET EUROPEEN

(11) **EP 0 556 121 B1**
(45) Date de publication et mention de la délivrance du brevet: **26.03.1997**
(21) Numéro de dépôt: 93400344.3
(22) Date de dépôt: 11.02.1993
(51) Int. Cl.: B05B 1/32, B05B 12/08, B05B 12/12

(54) **Buse de pulvérisation de liquide**
Düse zur Flüssigkeitszerstäubung
Nozzle for liquid spraying

(30) Priorité: 14.02.1992 FR 9201685
(43) Date de publication de la demande: 18.08.1993
(73) Titulaire: Société anonyme dite: TECNOMA, 51206 Epernay (FR)
(72) Inventeur: Ballu, Patrick Jean-Marie, F-51100 Reims (FR)
(74) Mandataire: Colas, Jean-Pierre

(56) Documents cités:
- EP-A- 0 265 294
- EP-A- 0 373 341
- DE-A- 2 439 226
- DE-C- 17 430
- FR-A- 2 618 087
- GB-A- 951 589
- US-A- 2 959 359
- US-A- 3 776 470
- MACHINE DESIGN no. 37, 22 Juillet 1965, page 147 'expandable cone forms variable orifice'

## Description

La présente invention est relative à une buse de pulvérisation de liquide.

Une buse de pulvérisation de liquide est, en général, une pièce comportant un vide intérieur, dit chambre de turbulence, reliée d'un côté à une source d'alimentation, et dont la paroi opposée à l'admission est généralement de forme hémisphérique. Dans la paroi d'extrémité de forme généralement hémisphérique, de la chambre de turbulence, débouche un orifice de sortie, qui, à l'endroit où il débouche dans la chambre de turbulence, présente une section beaucoup plus faible, pas plus de la moitié et de préférence moins du cinquième de la section transversale de la chambre de turbulence. En général, l'orifice de sortie s'élargit vers l'extérieur en s'écartant de la chambre de turbulence, mais cela n'est pas obligatoire.

Grâce à cette forme particulière, le liquide traversant la buse, soumis à une succession brusque de compression et dépression, éclate en gouttelettes multiples. L'orifice de sortie peut être à section circulaire, ou à section aplatie, selon la forme du jet de gouttelettes qu'on désire obtenir.

Les buses de projection, qui ont pour objet de donner une plus grande vitesse à un jet de liquide, sans toutefois le faire éclater en gouttelettes, ont une forme nettement différente, avec un rétrécissement progressif, suivi éventuellement d'un élargissement également progressif. La progressivité des variations de section entraîne une augmentation de la vitesse du jet sans dispersion de celui-ci.

La taille des gouttelettes formées à la sortie d'une buse de pulvérisation de dimensions et forme données dépend, entre autres, de la pression du liquide dans la chambre de turbulence.

Avec les buses de pulvérisation classiques, pour une buse et un liquide donnés, il y a corrélation entre le débit du liquide et la pression de celui-ci, et donc la tailles des gouttelettes. Dans de nombreux domaines de la technique, on souhaiterait pouvoir faire varier ces paramètres indépendamment l'un de l'autre. Par exemple, on peut désirer faire varier le débit tout en maintenant constante la taille des gouttelettes. C'est le cas, par exemple, dans la technique agricole, où la taille des gouttelettes conditionne l'efficacité des traitements avec des produits phytosanitaires, mais où la quantité de produits déposée par unité de surface doit rester constante, ce qui impose que le débit de la buse soit ajusté à la vitesse de déplacement de l'engin porteur. C'est également le cas dans bien d'autres domaines de la technique, par exemple l'humidification de papiers ou tissus en fonction de leur teneur en eau à l'intérieur d'une machine de traitement. Dans d'autres cas, on peut souhaiter faire varier la taille des gouttelettes, par exemple pour modifier leur effet de refroidissement, sans être obligé de modifier simultanément le débit.

Il serait souhaitable de pouvoir disposer d'une buse qui permette d'agir sur la taille des gouttelettes et le débit de liquide, indépendamment l'un de l'autre.

Bien entendu, une telle buse doit être peu coûteuse, robuste et d'entretien facile.

On a proposé, voir par exemple US-A-2.959.359, GB-A-951.589, DE-A-17.430, US-A-3.776.470, des dispositifs permettant de modifier la forme de buses de projection de jet de liquide, et par conséquent leurs performances, mais il n'a pas été écrit ni suggéré d'appliquer des techniques analogues à des buses de pulvérisation. La raison en est sans doute qu'il est plus difficile de déformer une pièce contenant une chambre de turbulence à paroi hémisphérique, suivie d'un orifice de passage étroit, qu'une buse de projection de jet classique. En effet, une buse de projection de jet classique peut être faite d'une pièce à paroi mince, facile à déformer. Au contraire, une buse de projection est constituée nécessairement d'une pièce massive, dans laquelle sont creusés la chambre de projection et l'orifice de sortie, et il a sans doute paru impossible à l'époque de déformer une telle pièce de façon contrôlée.

Dans le document DE-A-2.439.226, on a proposé une buse de pulvérisation dont l'extrémité est composée d'un bloc de matière élastique, à l'intérieur duquel sont creusés la chambre de turbulence et l'orifice de sortie. L'objet de cette disposition n'est pas de modifier à volonté la forme de la buse, mais de permettre, par déformation de l'orifice, l'échappement d'un solide étranger qui viendrait obturer la buse, celle-ci reprenant ensuite sa forme habituelle.

Le but de l'invention est de fournir une buse de pulvérisation de liquide dont on puisse faire varier à volonté, dans certaines limites, les performances, c'est-à-dire la taille des gouttelettes pour un débit donné, ou réciproquement, le débit sans modifier la taille des gouttelettes.

Pour obtenir ce résultat, l'invention fournit une buse de pulvérisation de liquide, comprenant un corps présentant une cavité intérieure et portant un embout composé d'une pièce massive en matière déformable élastiquement, cette pièce présentant une chambre de turbulence raccordée à la cavité intérieure du corps, et un orifice de sortie axial, débouchant dans la chambre de turbulence par une ouverture de section au plus égale à la moitié de celle de la chambre de turbulence et avec une variation brusque de la section de passage du liquide, caractérisée en ce qu'il est prévu une pièce de contrainte mobile dont le déplacement agit pour déformer l'embout, et des moyens pour empêcher le déplacement de la pièce de contrainte de déformer sensiblement la chambre de turbulence.

Suivant un mode de réalisation simple, pour empêcher la déformation de la chambre de turbulence, la pièce de contrainte se déplace sensiblement transversalement en agissant sur la partie de l'embout qui contient l'orifice de sortie.

Ce mode de réalisation a pour avantage sa simplicité, lorsqu'il est appliqué à une buse de pulvérisation dont l'orifice de sortie a une section aplatie : il présente cependant, même dans ce cas, l'inconvénient de modifier la forme de l'orifice de sortie.

Suivant une réalisation plus compliquée, mais de portée plus générale, la pièce de contrainte est tronconique et se déplace axialement en agissant sur l'extrémité de sortie de l'embout, et celui-ci présente une rainure périphérique au voisinage du niveau du passage reliant la chambre de turbulence à l'orifice de sortie, cette rainure étant de forme et dimension calculées pour que la déformation imposée par la pièce de contrainte ne se transmette pas sensiblement à la chambre de turbulence.

L'emploi d'une buse déformable apporte des possibilités de réglage qui n'avaient pas été exploitées jusqu'ici, et permet d'atteindre le but recherché, par exemple en augmentant la section de l'orifice quand le débit doit être augmenté, ou en le diminuant quand il doit être réduit, la pression en amont de l'embout demeurant sensiblement constante, ou bien en faisant varier en sens inverse la pression d'alimentation et la section de l'orifice pour faire varier la taille des gouttelettes à débit constant, ou encore en faisant varier le débit, la pression et la section de l'orifice selon une autre loi pré-établie, en fonction du résultat désiré.

De la façon la plus simple, la pièce de contrainte est une pièce creuse, comportant une surface intérieure convergente vers l'extérieur, qui peut se déplacer axialement pour exercer sur l'embout une force de compression radiale tendant à réduire la section de l'orifice, un déplacement de la pièce de contrainte en sens inverse relâchant la force de compression, ce qui tend à élargir l'orifice jusqu'à la dimension qu'il a au repos.

Il peut cependant être avantageux de prévoir que la pièce de contrainte vient en prise avec l'embout et est apte à exercer sur l'embout, lorsqu'elle se déplace, une force de traction radiale tendant à augmenter la section de l'orifice.

Avantageusement, si l'orifice est à section circulaire au repos, la surface intérieure de la pièce de contrainte a une forme de révolution. Elle peut aussi avoir une section ovale, de façon à modifier la forme de l'orifice, et donc du jet de gouttelettes qu'il produit. Si l'orifice est en forme de fente, la partie de la surface intérieure de la pièce de contrainte qui coopère avec l'embout est aplatie en section transversale.

Suivant une modalité qui peut se combiner avec la précédente, la pièce de contrainte peut coulisser axialement le long du corps en étant immobilisée en rotation, et un dispositif à vis micrométrique assure son déplacement de coulissement.

Selon une réalisation intéressante, un capteur de pression disposé dans le circuit d'alimentation du dispositif est relié à un organe de commande apte à commander les déplacements de la pièce de contrainte en réponse aux signaux du capteur de pression.

L'invention va être exposée de façon plus en détail à l'aide d'exemples pratiques illustrés à l'aide des figures, parmi lesquelles :
Figure 1 est une coupe axiale d'une buse conforme à l'invention.
Figure 2 est un schéma d'ensemble d'une installation de pulvérisation comprenant des buses conformes à l'invention.
Figure 3 est un schéma d'une autre installation conforme à l'invention.
Figure 4 est une vue, prise suivant l'axe, d'une variante de l'embout de la figure 1.
Figure 5 est une coupe selon la ligne V-V de la figure 4.
Figure 6 montre une autre forme de réalisation de l'embout de la figure 4.

La buse comprend un corps 1 qui présente un passage axial 2 pour le liquide. A une de ses extrémités, il est prévu des moyens de raccordement avec une tubulure d'admission.

Le passage axial 2 se termine, à l'extrémité opposée, dans une chambre de turbulence 3, de forme hémisphérique, prévue dans un embout 4 solidaire du corps 1, et fabriqué dans un matériau différent, qui permet une déformation de cet embout au niveau de la section de sortie.

On notera qu'en variante, l'embout 4 peut aussi être d'une seule pièce avec le corps 1, la déformabilité résulte alors seulement de la forme et de l'épaisseur de l'embout.

L'embout présente à son extrémité un orifice 5 en forme de fente, et plus précisément de dièdre s'ouvrant vers l'extérieur, l'orifice 5 débouche, à son extrémité opposée à l'extérieur, dans la chambre de turbulence 3. L'élastomère dont l'embout 4 est fabriqué lui confère une souplesse au point de vue déformation, permettant d'obtenir une variation de la section de passage de liquide, et lui assure de reprendre sa forme initiale (position dans laquelle l'embout 4 ne subit pratiquement aucune déformation).

Une pièce de contrainte 6 est animée d'un mouvement de translation par rapport au corps 1 et l'embout 4 sans rotation possible grâce à deux bossages et rainures 1A. Ceci permet de maintenir alignées la fente 5 et une fente 7 de la pièce de contrainte 6, et en conséquence, le passage possible du jet lorsque la buse est sous pression.

Une rainure périphérique 8 est creusée dans la surface extérieure de l'embout 4 au voisinage d'un plan perpendiculaire à l'axe qui passe dans la zone où l'orifice 5 débouche dans la chambre de turbulence. La forme et la position de la rainure 8 sont telles que la déformation de l'embout 4 résultant d'un déplacement de la pièce de contrainte se produit essentiellement dans la partie de l'embout qui est située entre la rainure 8 et l'extrémité de l'embout, et que la chambre de turbulence n'est pas déformée.

La forme de la pièce de contrainte 6 peut varier selon, notamment, la forme de l'embout 4 et de son orifice 5. la partie de la pièce 6 qui coulisse sur le corps 1 a une forme adaptée à celui-ci, et donc cylindrique en général. La partie qui coopère avec l'embout peut avoir une surface intérieure à section elliptique plus ou moins aplatie, ou bien une section circulaire. La buse 4, dans chaque cas, aura une forme adaptée pour conserver sensiblement la forme aplatie du jet de gouttelettes qui résulte de la forme allongée de l'orifice 5. Dans le cas où l'orifice 5 est à section circulaire, il est clair que la pièce de contrainte aura, avantageusement, une forme de révolution.

Un ressort 9, monté entre le corps 1 et la pièce conique 6, exerce sur cette dernière un effort axial tendant à la repousser. Ce ressort empêche ainsi la translation de la pièce 6 provoquée accidentellement, et qui modifierait la pression de façon instantanée au niveau d'une buse.

Par contre, le mouvement désiré sur cette pièce sera obtenu de façon précise par l'intermédiaire d'un écrou 10. En effet, cet écrou est animé d'un mouvement de rotation et de translation, assuré par un filetage micrométrique 1B entre l'écrou et le corps 1. Cet écrou est solidaire d'un pignon 11 par l'intermédiaire d'une vis 12.

Le pignon 11 a pour fonction d'assurer la rotation de l'écrou et de réaliser le réglage permettant d'ajuster la pression.

La rotation du pignon 11 est, quant à elle, assurée par un autre pignon 13 entraîné par un moteur 14.

Le moteur 14 est avantageusement, mais pas nécessairement, un moteur électrique pas-à-pas, dans le cas d'une commande automatisée ou à distance. Dans une réalisation plus simple, il peut être remplacé par une commande manuelle, avec des moyens de repérage de la position angulaire du pignon 11.

La figure 2 montre schématiquement une installation équipée de buses selon l'invention et destinée à fournir des gouttelettes de dimension constante à partir d'une pompe volumétrique dont le débit peut varier. Typiquement, un tel problème se présente dans le traitement de la végétation à l'aide produits phyto-sanitaires, lorsque l'installation est portée par un véhicule qui peut avoir une vitesse variable, le débit de la pompe variant avec la vitesse du véhicule pour pulvériser une quantité constante de produit par unité de surface. Cependant, le schéma de la figure 2 peut convenir pour des installations de beaucoup d'autres domaines techniques moyennant des adaptations qui sont à la portée de l'homme de métier.

Une rampe 20 porte une série de buses 21 conformes à l'invention, équipées chacune d'un moteur 14. Le circuit d'alimentation de la rampe 20 comprend un réservoir de produit à pulvériser 22, une pompe 23, dont le débit utile est réglé par un système de commande 24 lui-même commandé par le déplacement du véhicule porteur. Une conduite 25 relie la pompe de pulvérisation 23 à la rampe 20. Un capteur de pression 26, intercalé sur la conduite 25, mesure la pression dans le circuit.

On notera que le repère 26 peut désigner, au lieu d'un capteur de pression, un capteur de débit, ou même un ensemble formé d'un capteur de pression et d'un capteur de débit.

Le capteur 26 est relié à un boîtier de commande 27 dans lequel est enregistrée la valeur mesurée, qui est celle de la pression dans l'exemple décrit ici. La face du boîtier est équipée d'un bouton 28 avec lequel la valeur désirée de travail est affichée. Si la valeur mesurée est supérieure à la valeur de travail désirée, la différence entre ces deux valeurs est compensée grâce à une électronique qui, par l'intermédiaire de pulsions, vient agir sur le moteur 14, qui est un moteur pas à pas. Le moteur, en tournant par pas, vient donc agir sur l'embout conique avec une grande précision, et permet ainsi à l'embout 4 de s'ouvrir, obtenant ainsi un ajustement de la valeur mesurée par rapport à la valeur voulue.

De même, si la valeur mesurée est inférieure à la pression de travail désirée, la différence sera compensée de façon à agir sur la pièce de contrainte 6, qui fermera un peu plus l'embout 4 d'où une valeur réglée automatiquement à la valeur désirée.

Dans l'exemple décrit, une augmentation ou diminution de pression est la conséquence d'une variation de la vitesse d'avancement de l'appareil. On est ainsi sûr d'avoir un système volumétrique à pression constante quelle que soit cette vitesse d'avancement, ou obéissant à toute autre loi choisie, en fonction de cette vitesse.

Si le capteur 26 est un capteur de débit, ou un ensemble de capteurs de débit et pression, la description du fonctionnement ci-dessus reste valable à condition de remplacer dans celle-ci la pression par le débit ou par une fonction choisie à l'avance du couple pression-débit.

Alors qu'on cherche, dans l'exemple décrit, à obtenir des gouttelettes de taille constante, il peut être équipé, éventuellement au moyen d'une télécommande, pour faire varier à volonté la taille des gouttes. On sait que, par exemple lorsqu'on désire former un brouillard, il est avantageux de pouvoir faire varier, selon les circonstances, la taille des gouttelettes produites. Dans ce cas, l'installation pourra encore être représentée par le schéma de la figure 2, à condition que la référence 23 désigne un système de pompage à pression de sortie stabilisée, et la référence 26 un capteur de débit.

La figure 3 montre un autre schéma d'installation, destiné à alimenter une machine avec un produit dont l'humidité doit être réglée en continu à une valeur déterminée.

Le produit à traiter 30 est déversé d'une trémie 31 sur une bande transporteuse 32. Un dispositif égalisateur 33 amène la couche de produit sur la bande 32 à une épaisseur constante.

Une sonde à rayons gamma 34 détermine le taux d'humidité du produit arrivant. Une sonde de température 35 détermine de même la température du produit. Les signaux des sondes 34 et 35 sont envoyés à un calculateur 36. Une buse réglable 37, conforme à l'invention, est reliée à un réservoir d'eau 38 par une pompe 39. Le calculateur 36 commande en permanence la pompe 39 et la buse 37 pour ajuster en permanence à la fois le débit d'eau et la taille des gouttelettes en fonction de l'humidité et de la température du produit, les gouttelettes étant plus grosses si le produit est plus chaud. Les sondes 34 et 35 peuvent aussi être placées après la buse, dans le sens de déplacement du produit.

Dans l'exemple qu'on a décrit, l'ouverture et la fermeture de l'orifice est faite uniquement par élasticité, un déplacement de la pièce mobile 6 jusqu'à l'amener hors de contact avec l'embout 4 aboutit à l'ouverture maximale de la fente. Il est cependant possible de prévoir que la pièce mobile peut élargir, toujours de façon élastique, les dimensions de l'orifice.

Conformément à la variante des figures 4 et 5, l'embout 40, en matière élastique, présente des rainures longitudinales 41 à section en queue d'aronde, qui convergent vers l'axe. Une pièce de contrainte rigide 42, qui peut coulisser axialement autour de l'embout 41 comporte des nervures longitudinales en queue d'aronde 43, en saillie radialement vers l'axe, et qui pénètrent dans les rainures 41. On conçoit qu'un déplacement longitudinal de la pièce 42 augmente la section de l'orifice 44 de l'embout par rapport à la section qu'il a au repos.

Les mots "en queue d'aronde" doivent ici être entendus dans un sens très large, ils s'appliquent à toute rainure dont le fond est plus large que l'entrée, et à toute nervure de forme adaptée.

La figure 6, analogue à la figure 4, correspond à une disposition où l'orifice 44 de l'embout est en forme de fente au lieu d'être à section circulaire. Il est prévu seulement deux rainures en queue d'aronde 41, diamétralement opposées dans la direction perpendiculaire à l'allongement de la fente 44, et deux nervures correspondantes 43. Les nervures 43 tendent, en s'écartant, à élargir la fente en lui donnant la forme représentée en trait mixte.

On peut observer que les rainures 41 pourraient être aussi placées dans la direction de l'allongement de la fente 44. Dans ce cas, l'écartement des nervures tend à fermer la fente.

On comprendra que les nervures peuvent être portées par l'embout et les rainures prévues dans la pièce de contrainte, sans que cela change le fonctionnement.

La solution des figures 4 à 6 fait travailler la matière de l'embout 40 par déformation de part et d'autre d'une position de repos, d'où une fatigue plus faible que dans le cas de la figure 1. En revanche, les usinages sont plus coûteux. Le choix entre les solutions est donc essentiellement une affaire de prix.

## Revendications

1. Buse de pulvérisation de liquide, comprenant un corps (1) présentant une cavité intérieure (2) et portant un embout (4) composé d'une pièce massive en matière déformable élastiquement, cette pièce présentant une chambre de turbulence (3) raccordée à la cavité intérieure du corps, et un orifice de sortie axial (5), débouchant dans la chambre de turbulence par une ouverture de section au plus égale à la moitié de celle de la chambre de turbulence, et avec une variation brusque de la section de passage du liquide,
caractérisée en ce que :
- il est prévu une pièce de contrainte mobile (6), et dont le déplacement agit pour déformer l'embout,
- et des moyens sont prévus pour empêcher le déplacement de la pièce de contrainte de déformer sensiblement la chambre de turbulence.

2. Buse selon la revendication 1, dans laquelle, pour empêcher la déformation de la chambre de turbulence (3), la pièce de contrainte (6) se déplace sensiblement transversalement en agissant sur la partie de l'embout qui contient l'orifice de sortie.

3. Buse selon la revendication 1, dans laquelle la pièce de contrainte (6) est tronconique et se déplace axialement en agissant sur l'extrémité de sortie de l'embout, caractérisée en ce que l'embout présente une rainure périphérique (8) au voisinage du niveau du passage reliant la chambre de turbulence à l'orifice de sortie, cette rainure étant de forme et dimension calculées pour que la déformation imposée par la pièce de contrainte ne se transmette pas sensiblement à la chambre de turbulence (3).

4. Buse selon la revendication 3, dans laquelle l'orifice (5) est à section circulaire au repos, caractérisée en ce que la surface intérieure de la pièce de contrainte a une forme de révolution.

5. Buse selon la revendication 3, dans laquelle l'orifice (5) est à section circulaire au repos, caractérisée en ce que la surface intérieure de la pièce de contrainte a une section ovale.

6. Buse selon la revendication 3, dans laquelle l'orifice (5) est en forme de fente, caractérisée en ce que la partie de la surface intérieure de la pièce de contrainte qui coopère avec l'embout (4) est aplatie en section transversale.

7. Buse selon la revendication 2, caractérisée en ce que la pièce de contrainte (6) vient en prise avec l'embout et est apte à exercer sur l'embout, lorsqu'elle se déplace, une force de traction radiale tendant à augmenter la section de l'orifice.

8. Buse selon l'une des revendications 2 à 7, caractérisée en ce que la pièce de contrainte (6) peut coulisser axialement le long du corps en étant immobilisée en rotation, et en ce qu'un dispositif à vis micrométrique (11) assure son déplacement de coulissement.

9. Installation de pulvérisation équipée d'au moins une buse (21) selon l'une des revendications 1 à 8, caractérisée en ce qu'elle comprend un capteur de pression (26) disposé dans le circuit d'alimentation (20, 21 à 25) du dispositif, et relié à une électronique de commande apte à commander les déplacements de la pièce de contrainte (6) en réponse aux signaux du capteur de pression (26).

10. Installation de pulvérisation équipée d'au moins une buse (21) selon l'une des revendications 1 à 8, caractérisée en ce qu'elle comprend un capteur de débit (26) disposé dans le circuit d'alimentation (20, 21 à 25) du dispositif, et relié à une électronique de commande apte à commander les déplacements de la pièce de contrainte (6) en réponse aux signaux du capteur de débit (26).

11. Installation de pulvérisation destinée à régler en continu l'humidité d'un produit, et équipée d'au moins une buse selon l'une des revendications 1 à 8, caractérisée en ce qu'elle comprend un capteur (34) sensible à l'humidité du produit et relié à une électronique de commande apte à commander les déplacements de la pièce de contrainte (6) en réponse aux signaux dudit capteur.

## Claims

1. A liquid spraying nozzle, comprising a body (1) having an internal cavity (2) and carrying an endpiece (4) composed of a solid component made from an elastically deformable material, this component having a swirl chamber (3), connected to the internal cavity of the body, and an axial outlet orifice (5), opening out into the swirl chamber via a passage of cross-section which is at most equal to half that of the swirl chamber and with a sudden variation of the cross-section of the passage for the liquid,
characterized in that:
- a mobile restraining component (6) is provided, whose displacement acts in order to deform the endpiece,
- and in that means are provided for preventing the displacement of the restraining component from substantially deforming the swirl chamber.

2. The nozzle of Claim 1, wherein, in order to prevent the deformation of the swirl chamber (3), the restraining component (6) can be displaced substantially transversely by acting on the part of the endpiece which contains the outlet orifice.

3. The nozzle of Claim 1, wherein the restraining component (6) is frustoconical and can move axially acting on the outlet end of the endpiece, characterized in that the endpiece has a peripheral groove (8) in the vicinity of the level of the passage connecting the swirl chamber to the outlet orifice, this groove being of calculated shape and dimensions so that the deformation imposed by the restraining component is not substantially transmitted to the swirl chamber (3).

4. The nozzle of Claim 3, wherein the orifice (5) is of circular cross-section at rest, characterized in that the internal surface of the restraining component has a shape of revolution.

5. The nozzle of Claim 3, wherein the orifice (5) has a circular cross-section at rest, characterized in that the internal surface of the restraining component has an oval cross-section.

6. The nozzle of Claim 3, wherein the orifice (5) is slit shaped, characterized in that the part of the internal surface of the restraining component which interacts with the endpiece (4) is flattened in transverse section.

7. The nozzle of Claim 2, characterized in that the restraining component (6) comes into engagement with the endpiece and is able to exert on the endpiece, when it moves, a radial traction force tending to increase the cross-section of the orifice.

8. The nozzle of Claim 1, wherein the restraining component (6) may slide axially along the body by being rotationally immobilised, and in that a micrometer screw device (11) provides its sliding displacement.

9. A spraying installation equipped with at least a nozzle (21) according to anyone of claims 1-8, characterized in that it comprises a pressure sensor (26) arranged in the feed circuit (20, 21-25) of the device, and connected to control electronics able to control the displacements of the restraining component (6) in response to the signals from the pressure sensor (26).

10. A spraying installation equipped with at least a nozzle (21), according to anyone of claims 1-8, characterized in that it comprises a flowrate sensor (26) arranged in the feed circuit (20, 21-25) of the device, and connected to control electronics able to control the displacements of the restraining component (6) in response to the signals from the flowrate sensor (26).

11. A spraying installation intended continuously to adjust the wetness of a product, and equipped with a nozzle according to anyone of claims 1-8, characterized in that it comprises a sensor (34) sensitive to the wetness of the product and connected to control electronics able to control the displacements of the restraining component (6) in response to the signals of the said sensor.

## Patentansprüche

1. Düse zur Flüssigkeitszerstäubung, die einen Körper (1) enthält, der einen inneren Hohlraum (2) aufweist und einen Ansatz (4) trägt, welcher aus einem massiven Stück aus elastisch verformbaren Material zusammengesetzt ist, wobei dieses Stück eine Wirbelkammer (3) aufweist, die mit dem inneren Hohlraum des Körpers verbunden ist und eine axiale Ausgangsöffnung (5), die in die Wirbelkammer durch eine Öffnung mündet, deren Querschnitt höchstens gleich der Hälfte desjenigen der Wirbelkammer ist, und mit einer schroffen Veränderung des Querschnitts des Flüssigkeitsdurchganges,
dadurch gekennzeichnet,
- daß sie mit einem beweglichen Glied (6) versehen ist, dessen Verschiebung eine Verformung des Ansatzes bewirkt,
- und Mittel vorhanden sind, um die Verschiebung des Glieds davon abzuhalten die Wirbelkammer wesentlich zu verformen.

2. Düse gemaß Anspruch 1, in der zum Verhindern der Verformung der Wirbelkammer (3) das Glied (6) sich im wesentlichen quer verschiebt, wenn es auf den Teil des Ansatzes wirkt, welcher die Ausgangsöffnung enthält.

3. Düse gemäß Anspruch 1, in der das Glied (6) kegelstumpfartig ist und sich axial verschiebt, wenn es auf das Ende des Ausganges des Ansatzes wirkt, dadurch gekennzeichnet, daß der Ansatz eine umfängliche Nut (8) in der Nachbarschaft des Niveaus des Durchgangs aufweist, welcher die Wirbelkammer mit der Ausgangsöffnung verbindet, wobei diese Nut von berechneter Form und Abmessung ist, damit die dem Glied auferlegte Verformung sich nicht wesentlich auf die Wirbelkammer (3) überträgt.

4. Düse gemäß Anspruch 3, in der die Öffnung (5) in Ruhe einen kreisförmigen Querschnitt hat, dadurch gekennzeichnet, das die innere Oberfläche des Glieds eine Rotationsform hat.

5. Düse gemäß Anspruch 3, in der die Öffnung (5) in Ruhe einen kreisförmigen Querschnitt hat, dadurch gekennzeichnet, das die innere Oberfläche des Glieds einen ovalen Querschnitt hat.

6. Düse gemäß Anspruch 3, in der die Öffnung (5) Schlitzform hat, dadurch gekennzeichnet, das der Teil der inneren Oberfläche des Glieds, welcher mit dem Ansatz (4) zusammenarbeitet, einen abgeplatteten Querschnitt hat.

7. Düse gemäß Anspruch 2, dadurch gekennzeichnet, daß das Glied (6) in Eingriff mit dem Ansatz kommt, und geeignet ist, auf den Ansatz, während sich dieses verschiebt, eine radiale Zugkraft auszuüben, die den Querschnitt der Düse zu vergrößern sucht.

8. Düse gemäß einem der Ansprüche 2 bis 7, dadurch gekennzeichnet, daß das Glied (6) axial entlang des Körpers gleiten kann, wobei es gegen Drehung festgehalten ist, und das eine Mikrometerschrauben-Vorrichtung (11) seine Gleitverschiebung sicherstellt.

9. Anlage zum Zerstäuben, die mit zumindest einer Düse (21) gemäß einem der Ansprüche 1 bis 8 ausgerüstet ist, dadurch gekennzeichnet, daß sie einen Druckfühler (26) aufweist, der im Speisestromkreis (20, 21 bis 25) der Vorrichtung angeordnet und mit einer Steuerelektronik verbunden ist, die geeignet ist, Verschiebungen des Glieds (6) in Reaktion auf Signale des Druckfühlers (26) zu steuern.

10. Anlage zum Zerstäuben, die mit zumindest einer Düse (21) gemäß einem der Ansprüche 1 bis 8 ausgerüstet ist, dadurch gekennzeichnet, daß sie einen Durchsatzfühler (26) aufweist, der in dem Speisestromkreis (29, 21 bis 25) der Vorrichtung angeordnet und mit einer Steuerelektronik verbunden ist, die geeignet ist, die Verschiebungen des Glieds (6) in Reaktion auf Signal des Durchsatzfühlers (26) zu steuern.

11. Anlage zum Zerstäuben, die bestimmt ist, kontinuierlich die Feuchte eines Produktes zu regeln, und mit zumindest einer Düse gemäß einem der Ansprüche 1 bis 8 ausgerüstet ist, dadurch gekennzeichnet, daß sie einen Fühler (34) aufweist, der empfindlich bezüglich der Feuchte des Produktes und mit einer Steuerelektronik verbunden ist, die geeignet ist, die Verschiebungen des Glieds (6) in Reaktion auf Signale des Fühlers zu steuern.
